# EUROPÄISCHE PATENTSCHRIFT

(11) **EP 3 257 741 B1**
(45) Veröffentlichungstag und Bekanntmachung des Hinweises auf die Patenterteilung: **28.08.2019**
(21) Anmeldenummer: 16206987.6
(22) Anmeldetag: 27.12.2016
(51) Int. Cl.: B63H 5/15, B63B 35/00, B63H 21/17, B63H 5/07, B63H 21/38, B63B 35/73, B63H 5/125

(54) **ELEKTROMECHANISCHER ANTRIEB FÜR EINE SCHWIMMFÄHIGE VORRICHTUNG**
ELECTROMECHANICAL DRIVE FOR A FLOATABLE DEVICE
ENTRAÎNEMENT ÉLECTROMÉCANIQUE POUR UN DISPOSITIF FLOTTANT

(30) Priorität: 15.06.2016 DE 202016103173 U
(43) Veröffentlichungstag der Anmeldung: 20.12.2017
(73) Patentinhaber: W & D Innovations B.V., 5223 CP 's-Hertogenbosch (NL); TripleD B.V., 5151 MJ Drunen (NL)
(72) Erfinder: Lambregts, Maikel, 5223 CP s-Hertogenbosch (NL)
(74) Vertreter: Puschmann Borchert Bardehle Patentanwälte Partnerschaft mbB

(56) Entgegenhaltungen:
- EP-A1- 2 824 027
- DE-A1-102013 218 735
- US-A1- 2003 167 991
- US-A1- 2013 157 526
- US-A1- 2014 245 943
- US-A1- 2015 104 985

## Beschreibung

Die Erfindung betrifft einen elektromechanischen Antrieb für eine schwimmfähige Vorrichtung, die für den Angelsport verwendbar ist, wobei der Antrieb über eine Halterung, die sich unterhalb der Wasserlinie befindet, mit der Vorrichtung lösbar verbunden wird.

Durch die DE 84 01 738 U1 ist ein Antriebsgerät bekannt geworden, bei dem die Möglichkeit besteht, antriebslose Wasserfahrzeuge durch eine in das Wasser eintauchende Schraube anzutreiben.

Mit der DE 10 2013 218 735 A1 ist ein Wasserfahrzeug, insbesondere Wassersportfahrzeug, bekannt geworden, das als Surfboard ausgebildet ist und an seiner Unterseite einen Antrieb aufweist, wobei der Antrieb einen Propeller beinhaltet, der an der Unterseite des Surfboards in einer Vertiefung angeordnet ist, die sich entlang der Längsachse des Surfboards erstreckt und zur Unterseite hin einen offenen Kanal bildet, in dem der Antrieb so angeordnet ist, dass die von dem Propeller überstrichene Fläche teilweise durch die Vertiefung verläuft.

Die US 20 030167991 A1 offenbart einen Bausatz, der zur Umwandlung eines herkömmlichen Surfboards in ein motorisiertes führt, um den Surfer beim Paddeln von der Küste zu unterstützen. Es ist ein kleiner Motor vorhanden, der an dem Surfboard befestigt werden kann und durch eine Fernsteuerung bedient wird. Der Motor ist direkt in ein Ruder oder eine Flosse eingebaut, die ohne strukturelle Änderung am Surfboard befestigt werden kann. Die Fernbedienung ist kabellos und wird von der Hand oder vom Handgelenk des Surfers bedient. Ein solches motorisiertes Surfboard treibt den Surfer mit einer niedrigen Geschwindigkeit an.

Ein elektrisch betriebenes Surfboard nach der US 2013/0157526 A1 soll dem Einsteiger ein Surfboard zur Verfügung stellen, das mit einem oder mehreren Antriebssystemen, die jeweils aus einem Elektromotor, einer Antriebswelle und einem Rotor bestehen. Der Rotor kann ein Propeller sein, der in einer Seitenflosse des Boards montiert ist oder ein Laufrad in einem Wasserstrahl,

Mit der EP 2 824 027 A1 wird eine Schiffsantriebseinheit bekannt, die ein in sich geschlossenes Flüssigkeitskühlsystem aufweist, dessen Flüssigkeit in einem geschlossenen Innenraum enthalten ist. Der Innenraum wird durch eine zylindrische Außenfläche eines zylindrischen Motorgehäuseabschnitts der Antriebseinheit zum Austausch thermischer Energie zwischen einem darin angeordneten Elektromotor gebildet. Der Innenraum des geschlossenen Flüssigkeitskühlsystems wird teilweise durch eine Schalenstruktur der Antriebseinheit so begrenzt, dass die Flüssigkeit im Innenraum in direktem Kontakt mit der Schalenstruktur steht. So ist der Austausch der thermischen Energie mit dem Wasser der Umgebung möglich.

Ein passiv stabiles Tragflügelboot mit einer Schwimmvorrichtung wird gemäß der US 2015/0104985 A1 dargestellt. Das Wasserfahrzeug besteht aus einer Strebe mit einem oberen Ende, das mit einer Flotationsanlage verbunden ist und einem unteren Ende, das mit einem Tragflügelboot verbunden ist. Das Tragflügelboot reduziert den Kraftaufwand für die Fahrt mit höherer Geschwindigkeit. Das Wasserfahrzeug verfügt über ein Antriebssystem, das mit dem Tragflügelboot verbunden ist. Sowohl die Längs- als auch die Richtungssteuerung des Wasserfahrzeuges erfolgt über eine Gewichtsverlagerung, so dass keine beweglichen Flächen benötigt werden. Die Schwimmvorrichtung, die Strebe und das Tragflügelboot können fest miteinander verbunden und abnehmbar sein.

Die US 2014 024 5943 A1 gibt ein aufblasbares Fischerboot mit einem abnehmbaren Paddelboden wieder, wobei das Boot auch einen verstellbaren, abnehmbaren Ruderrahmen beinhaltet. Das Boot kann durch Rudern, eine Schubstange oder einen kleinen Motor manövriert und angetrieben werden.

Es gibt heutzutage für den Angelsport vielerlei Vorrichtungen, die teilweise auch aus aufblasbaren Booten bestehen, um sich zu bestimmten Plätzen auf einem Gewässer fortzubewegen, um dort dem Sport der Fischerei nachzugehen. Doch gerade für den Angelsport ist es nicht notwendig, sich mit großen, aufblasbaren Booten auszurüsten. Hier gibt es eine Alternative, die das Angeln auf der unmittelbaren Wasseroberfläche ermöglicht. Eine solche Alternative bietet beispielsweise ein sogenanntes "Belly-Boot". Ein Belly-Boot ist wesentlich kleiner als ein normales Schlauchboot und ermöglicht es dem Angler, sich frei auf der Wasseroberfläche zu bewegen und gleichzeitig beidhändig dem Angelsport nachzugehen. Dabei besteht eine Besonderheit darin, dass der Angler im Belly-Boot sitzt. Er sitzt dabei in einer speziellen Sitz- bzw. Haltevorrichtung, bei der die Beine ins Wasser hineinhängen. Durch kräftige Paddelschläge mit den Beinen wird das Boot über die Wasseroberfläche bewegt und damit gleichzeitig in die gewünschte Richtung gelenkt. Weil sich mit Gummistiefeln unter Wasser nicht gut paddeln lässt, muss der Angler noch entsprechende Flossen über die Gummistiefel ziehen. Außerdem sind die Paddelbewegungen sehr anstrengend und durch den alleinigen Einsatz dieser Fortbewegungsmöglichkeit ist die Verwendung der schwimmfähigen Vorrichtung durch Witterungseinflüsse und starke Strömungen beschränkt.

Die Aufgabe der Erfindung besteht darin, einen einfachen Antrieb für eine schwimmfähige Vorrichtung zu schaffen, die auch für den Angelsport eingesetzt werden kann. Ein solcher Antrieb soll schnell und einfach montierbar und wieder demontierbar sein und an unterschiedlichsten Schwimmvorrichtungen verwendet werden können.

Durch den Einsatz eines elektromechanischen Antriebes, der sich komplett unterhalb der Wasseroberfläche befindet, wird die Wasseroberfläche durch die Schraubenbewegung bei der Fortbewegung der schwimmfähigen Vorrichtung nur unwesentlich bewegt und erzeugt somit keine nennenswerte Wellenbildung, bzw. auch Geräuschentwicklungen, die zur Abwanderung von Fischbeständen in diesen Gebieten führen. Ferner ermöglicht ein derartiger elektromechanischer Antrieb eine schnellere und einfachere Erreichbarkeit von entfernt liegenden Angelplätzen.

Ein solcher elektromechanischer Antrieb, der für eine schwimmfähige Einrichtung, vorzugsweise einem Belly-Boot, eingesetzt werden kann, lässt sich nach der Erfindung über eine Halterung, die sich unterhalb der Wasserlinie der schwimmfähigen Vorrichtung befindet, mit dieser verbinden und bei Bedarf auch wieder lösen. Eine derartige Verbindung kann auch als Schnellkupplung bezeichnet werden, wobei die Halterung mit der schwimmfähigen Vorrichtung beispielsweise durch eine Klebeverbindung oder gleichwertige Verbindungen befestigt wird. Eine solche Halterung kann vorzugsweise einen T-förmigen Einschnitt aufweisen, der von einem Fuß mit einer geraden Aufstandsfläche der elektromechanischen Antriebsvorrichtung nach der Montage ausgefüllt wird. Damit sich der Antrieb während des Betriebes nicht lockert oder gar verloren geht, kann dieser durch geeignete Mittel gesichert werden.

Der Antrieb als solches besteht im Wesentlichen aus einem Motor, der wahlweise auch mit einem Getriebe ausgestattet sein kann. Auf einer Antriebsachse des Motors direkt oder über eine Getriebeachse wird eine Antriebsschraube befestigt, die sich befestigt außerhalb einer wasserdichten Verkleidung befindet.

Aus strömungstechnischen Gründen ist die Antriebsschraube ringförmig von einer Schutzvorrichtung in einem Abstand umgeben sein. Eine solche Schutzvorrichtung deckt im Wesentlichen den Wirkungsbereich der Antriebsschraube in einem Abstand zu dieser ab. Der Zweck der Schutzvorrichtung liegt darin, dass die Antriebsschraube beispielsweise von im Wasser befindlichen Gegenständen oder Ästen oder anderem Unrat nicht blockiert, bzw. zerstört werden kann. Die Schutzvorrichtung kann beispielsweise mit der Verkleidung der Antriebsvorrichtung über Befestigungen festgelegt werden, vorzugsweise auswechselbar.

In einer weiteren bevorzugten Ausführungsform ist es möglich, dass sich die Schutzvorrichtung nicht gänzlich in einem Abstand um die Antriebsschraube herum erstreckt, sondern nur partiell in einem unteren Bereich, d. h. auf der entgegengesetzten Seite zur Befestigung des Antriebes vorhanden ist. Dadurch werden Strömungswiderstände, die zu einer Reduzierung der Fahrgeschwindigkeit führen können, verringert.

Der elektromechanische Antrieb wird durch einen Energiespeicher, beispielsweise in Form eines Lithium-Ionen-Akkumulators, angetrieben. Dieser Energiespeicher befindet sich oberhalb der Wasserlinie und ist durch eine Kabelverbindung mit dem unterhalb der Wasserlinie vorhandenen Antrieb verbunden. Die Stromzufuhr von dem Akkumulator zu der Antriebsvorrichtung wird durch ein drahtloses und wasserdichtes Bedienelement der benutzenden Person gesteuert. Dafür weist das Bedienelement, das als Fernbedienung vorzugsweise ausgebildet ist, eine Sende- und Empfangseinrichtung auf. Diese Sende- und Empfangseinrichtung arbeitet mit einer Steuerung/Regelung für den Motor innerhalb einer gemeinsamen Box, in der der Akkumulator angeordnet sein kann, zum Zwecke der Motorsteuerung zusammen. Diese Fernbedienung kann am Körper oder aber auch an der schwimmfähigen Vorrichtung befestigt werden. Die Fernbedienung kann neben Tasten zur Aktivierung des Antriebsmotors auch Anzeigen aufweisen, die beispielsweise einen Ladestatus des Energiespeichers und/oder auch die derzeitige Drehzahl des Antriebes anzeigen können. Sollte sich herausstellen, dass die Ladekapazität des Energiespeichers nur noch für eine begrenzte Zeit Strom für den Motor liefern kann, so wird automatisch durch die Steuerung/Regelung eine Reduzierung der Drehzahl des Motors erfolgen. Dieses bedeutet, dass quasi ein Notbetrieb jederzeit möglich ist, wenn beispielsweise die Kapazität des Energiespeichers nur noch 20 % aufweist. Durch diese Sicherheitsmaßnahme wird erreicht, dass die sich in der schwimmenden Vorrichtung befindliche Person das Ufer sicher erreichen kann,

Für den Fall, dass die mit der schwimmfähigen Vorrichtung sich fortbewegende Person aus der schwimmfähigen Vorrichtung herausfallen sollte, ist eine mechanische Verbindung zur Steuerung/Regelung vorhanden, die eine automatische Stillsetzung des Antriebes bewirkt. Dadurch wird gleichzeitig erreicht, dass die Person sich nicht allzu weit von der schwimmfähigen Vorrichtung, beispielsweise bei einem Unfall oder durch einen großen Fisch, entfernen kann.

Die zum Betrieb des Motors verwendete Steuerung/Regelung besteht in einer bevorzugten Ausführungsform in einer Pulsweitenmodulation. Bei einer solchen Regelungsart wird beispielsweise bei einer konstanten Frequenz der Tastgrad eines Rechteckimpulses moduliert. Durch den Einsatz einer solchen Steuerung/Regelung benötigt der Motor kein Getriebe, was eine Gewichtsreduzierung des Antriebes bedeutet und die Herstellkosten reduziert,

Zur Vermeidung einer Überhitzung des innerhalb des Antriebes vorhandenen Gleichstrommotors kann die Verkleidung des Antriebes auch mit seitlichen Einlassöffnungen zum Eintritt des den Antrieb umspülenden Wassers versehen werden, Dabei ist die Verkleidung in diesem Bereich doppelwandig ausgeführt, um eine Beschädigung des Motors durch das Wasser zu vermeiden, Damit das eintretende Wasser die Verkleidung auch wieder verlassen kann, sind entsprechende Auslassöffnungen vorhanden. Eine derartige Ausgestaltung einer Motorkühlung trägt den Gegebenheiten in jeglicher Form Rechnung. Dieses bedeutet, dass bei einer schnelleren Fahrt und der damit einhergehenden größeren Erhitzung des Motors auch mehr Kühlwasser den Motor umspülen kann.

Ein Antrieb der vorbeschriebenen Art macht die Verwendung schwimmfähiger Vorrichtungen sicherer, optimiert die Einsatzmöglichkeiten und begrenzt den Einfluss der Witterungsbedingungen durch Wind und Strömung. Dadurch erhöht sich die Anzahl der Tage des Einsatzes um durchschnittlich 800 % pro Jahr, an denen schwimmfähige Vorrichtungen eingesetzt werden können.

Weitere Vorteile, Merkmale und Anwendungsmöglichkeiten der vorliegenden Erfindung ergeben sich aus der nachfolgenden Beschreibung in Verbindung mit den in den Zeichnungen dargestellten Ausführungsbeispielen.

In der Beschreibung, in den Ansprüchen und in der Zeichnung werden die in der unten aufgeführten Liste der Bezugszeichen verwendeten Begriffe und zugeordneten Bezugszeichen verwendet. In der Zeichnung bedeutet:
- Fig. 1: Eine perspektivische Darstellung eines elektromechanischen Antriebes;
- Fig. 2: wie Figur 1, jedoch in einer rückseitigen Betrachtung;
- Fig. 3: den elektromechanischen Antrieb in einer Rückansicht;
- Fig. 4: wie Figur 3, jedoch in einer Vorderansicht;
- Fig. 5: den Antrieb in einer Seitenansicht;
- Fig. 6: den Antrieb in einer seitlichen Schnittstarstellung;
- Fig. 7: eine mögliche Halterung, die sich an der schwimmfähigen Vorrichtung befindet;
- Fig. 8: eine Ausführungsform des Antriebes in einer Seitenansicht;
- Fig. 9: wie Figur 8, jedoch in einer Draufsicht;
- Fig. 10: wie Figur 8, jedoch in einer Vorderansicht ohne Antriebsschraube;
- Fig. 11: wie Figur 10, jedoch in einer rückseitigen Ansicht.

Die Figur 1 gibt in einer perspektivischen Ansicht eines Antriebes 1 wieder. Dieser Antrieb 1 weist einen Befestigungsfuß 2 auf, von dem eine Halterung 10 in einer stromlinienförmigen Ausbildung abgeht, die in einer Verkleidung 3 endet. Oberseitig der Verkleidung 3 ist eine Verbindungsstütze 6 dargestellt worden, die über ein Verbindungsstück 8 mit einer Schutzvorrichtung 5, die ringförmig ausgebildet ist, verbunden ist. Zu der Verbindungsstütze 6 ist an der Halterung 10 vorstehend eine weitere Verbindungsstütze 9 ausgebildet. Endseitig sind die Verbindungsstützen 6, 9 mit Verbindungstücken 8 jeweils versehen. Über diese Verbindungsstücke 8 wird die ringförmige Schutzvorrichtung 5 an zwei Punkten befestigt. Dabei deckt die Schutzvorrichtung 5 im Wesentlichen den umfänglichen Raum einer Antriebsschraube 7 in einem Abstand ab.

Die in den Figuren 1 bis 7 dargestellten Beispiele werden entgegen ihrer Gebrauchslage um 180° gedreht dargestellt.

Die Verkleidung 3, die das Gehäuse um einen Motor 17 darstellt, hat eine stromlinienförmige Ausbildung und ist an ihrer Spitze 28 strömungstechnisch so ausgebildet, dass keine großen Strömungswiderstände während des Betriebes auftreten. Die Halterung 10, die ebenfalls strömungstechnisch ausgebildet ist, endet in einem Befestigungsfuß 2, auf den noch eingegangen wird.

Durch die perspektivische, rückseitige Betrachtung des Antriebes 1 in der Figur 2 wird die Befestigung der Schutzvorrichtung 5 über die Verbindungsstützen 6 und 9 noch einmal verdeutlicht. Dabei sind sowohl die Verbindungsstützen 6 und 9 als auch die Halterung 10 strömungstechnisch so ausgebildet, dass sie in dem Medium Wasser einen möglichst geringen Widerstand aufweisen. An dem vorderen Ende der Halterung 10 ist ein Stromversorgungsanschluss 4 dargestellt. Durch die Figur 3 wird die strömungstechnische Ausbildung des Antriebes 1 mit den Verbindungstützen 6 und 9 und der Halterung 10 und der Spitze 28 noch einmal verdeutlicht. Sehr gut ist auch aus dieser Darstellung eine Aufstandsfläche 23 des Befestigungsfußes 2 erkennbar.

Durch die Figur 4 wird deutlich, dass die Antriebsschraube 7 in einem umfänglichen Abstand zu der Schutzvorrichtung 5 ausgebildet ist. Dadurch wird eine sehr gute Schubkraft des Antriebes 1 erzeugt. Dafür sorgen auch die Seitenlinien 11, die sich von einer Front 12 zu dem vorderen Teil gemäß der Figur 5 erstrecken.

Die Figur 6 gibt einen Schnitt A-A nach Figur 3 wieder. Dabei befindet sich in der Halterung 10, ausgehend von dem Stromversorgungsanschluss 4, ein Kanal 13, der beispielsweise an einer Steckvorrichtung 16 endet. Durch den Kanal 13 wird eine Kabelverbindung zu dem Motor 17 gegen eindringendes Wasser geschützt. Der Motor 17 ist in dieser Darstellung innerhalb der Verkleidung 3 vorzugsweise im vorderen Teil des Antriebes 1 angeordnet. In diesem Ausführungsbeispiel ist nach dem Motor 17 ein Getriebe 22 dargestellt worden. Die Verwendung eines Getriebes 22 ist nicht zwingend notwendig, wenn die Ausbildung des Motors 17 den Verwendungsansprüchen des Antriebes 1 entspricht. Der Ausgang des Getriebes 22 wird mit der Antriebsschraube 7 verbunden. Um ein Verdrehen des Antriebsmotors 17 um seine Achse zu unterbinden ist innerhalb der Verbindungsstütze 6 ein Verdrehschutz 15 dargestellt worden. Durch eine derartige Ausbildung ist es möglich, dass der Motor 17 in seiner Position verbleibt und seine Antriebskraft voll auf die Antriebsschraube 7 übertragen kann; ebenfalls erleichtert der Verdrehschutz 15 einen Einbau in die Verkleidung 3. Ferner kann der Figur 6 entnommen werden, dass die ringförmige Schutzvorrichtung 5 über Verbindungen 18 mit der Verbindungsstütze 6 sowie mit der Verbindungsstütze 9 lösbar verbunden ist.

Die Figur 7 gibt eine Halterung 19 wieder, die im Gebrauchszustand unterhalb der schwimmfähigen Vorrichtung fest angebracht ist. Die Halterung 19 beinhaltet eine T-förmige Aufnahme 20, in die der Befestigungsfuß 2, der eine komplementäre Form aufweist, beispielsweise von einer Seite eingeschoben werden kann. Bei einer korrekten Position zwischen der Halterung 19 und dem Antrieb 1 kann über eine Vertiefung 21 in Verbindung mit einem Durchbruch 14 ein einsteckbares Sicherungselement die Position zwischen dem Antrieb 1 und der Halterung 19 sichern, Nach dem Gebrauch des Antriebes 1 ist ein einfaches Entfernen des Sicherungselementes aus der Halterung 19 und dem Durchbruch 14 möglich, so dass der Antrieb 1 anschließend aus der Halterung 19 entfernt werden kann. Durch die Halterung 19 ist es möglich, dass der gleiche Antrieb 1 auch für mehrere unterschiedliche schwimmfähige Vorrichtungen eingesetzt werden kann.

Entgegen dem Beispiel in den Figuren 1 bis 7 wird in den Figuren 8 bis 11 einer modifizierten Ausführungsform eines Antriebes 26 wiedergegeben.

Wie der Figur 8 zu entnehmen ist, ist bei dem Antrieb 26 eine Schutzvorrichtung 24 vorhanden, die entgegen der Schutzvorrichtung 5 keine kreisförmige Ausbildung beinhaltet. Ausgehend von der Verkleidung 3 sind in einer schrägen Anstellung Verbindungsstützen 25 vorhanden, die endseitig von der Schutzvorrichtung 24 in Form eines Kreis- oder Bogensegmentes überspannt werden. Durch eine derartige Konstruktion wird der Strömungswiderstand der Antriebsvorrichtung 26 insgesamt wesentlich reduziert und trotzdem wird ein ausreichender Schutz für die in diesem Ausführungsbeispiel nicht dargestellte Antriebsschraube 17 erzielt. Dieses wird dadurch erreicht, dass die Schutzvorrichtung 24 nur den unteren Teil der Antriebsschraube 7 schützt, der durch im Wasser befindliche Gegenstände besonders gefährdet ist. Durch die Gestaltung der Verbindungsstützen 25, die sich ausgehend von der Verkleidung 3 stromlinienförmig nach hinten erstrecken, wird ebenfalls der Strömungswiderstand verringert. Endseitig sind an beiden Enden der Schutzvorrichtung 24 Abschnitte 32 verrundet ausgebildet worden, dieses kann auch insbesondere der Figur 9 entnommen werden. Diese Abschnitte können in einer bevorzugten Ausführung von dem Kreis- oder Bogenabschnitt nach auswärts gerichtet abgespreizt ausgebildet sein. Eine solche Ausführungsform kann den Figuren 10 und 11 entnommen werden.

Entgegen dem in den Figuren 1 bis 7 dargestellten Beispiels weist diese Ausführungsform des Antriebes 26 seitlich an der Verkleidung Einlassöffnungen 27 für das den Antrieb 26 umgebende Wasser auf. Durch diese Einlassöffnungen 27 kann somit das Wasser in einen Teilbereich der Verkleidung 3 eindringen, um dadurch eine Kühlung des Motors 17 zu erreichen. Im Bereich der Einlassöffnungen 27 und der damit verbundenen, nicht dargestellten inneren Kühlungskanäle, kann die Verkleidung 3 vorzugsweise doppelwandig ausgebildet werden. Um das Kühlmedium wieder aus der Verkleidung 3 austreten zu lassen, befinden sich beispielsweise endseitig in den Verbindungsstützen 25 Auslassöffnungen 30. Dieses gibt die Figur 10 wieder, aus der auch genau die segmentartige Ausbildung der Schutzvorrichtung 24 entnehmbar ist. Auf einer Antriebswelle 31 wird die nicht dargestellte Antriebsschraube 17 befestigt. Die Antriebswelle 31 wird gegenüber der Verkleidung 3 durch einen Schraubenanschluss 29 abgedichtet.

Die Figur 11 gibt noch einmal in einer Vorderansicht die strömungstechnisch ausgebildete Gestaltung des Antriebes 26 in dieser Ausführungsform wieder.

### Bezugszeichenliste

- 1: Antrieb
- 2: Befestigungsfuß
- 3: Verkleidung
- 4: Stromversorgungsanschluss
- 5: Schutzvorrichtung
- 6: Verbindungsstütze
- 7: Antriebsschraube
- 8: Verbindungsstück
- 9: Verbindungsstück
- 10: Halterung
- 11: Seitenlinie
- 12: Front
- 13: Kanal
- 14: Durchbruch
- 15: Verdrehschutz
- 16: Steckvorrichtung
- 17: Motor
- 18: Verbindung
- 19: Halterung
- 20: Aufnahme
- 21: Vertiefung
- 22: Getriebe
- 23: Aufstandsfläche
- 24: Schutzvorrichtung
- 25: Verbindungsstützen
- 26: Antrieb
- 27: Einlassöffnung
- 28: Spitze
- 29: Schraubenanschluss
- 30: Auslassöffnung
- 31: Antriebswelle
- 32: Abschnitt

## Patentansprüche

1. Elektromechanischer Antrieb (1, 26), für eine schwimmfähige Vorrichtung, die für den Angelsport verwendbar ist, umfassend eine elektrische Kabelverbindung, eine wasserdichte Verkleidung (3), eine Antriebsschraube (7), eine schmale Halterung (10), einen Befestigungsfuß (2), eine Schutzvorrichtung (5, 24) und einen Motor (17), wobei der Antrieb (1, 26) mit einem Energiespeicher über die elektrische Kabelverbindung verbunden ist und dessen Motor (17) über dessen Antriebsachse (31) mit der außerhalb der wasserdichten Verkleidung (3) angeordneten Antriebsschraube (7) verbunden ist, und mit der Verkleidung (3) die schmale Halterung (10) einseitig verbunden ist, wobei ein freies Ende der Halterung (10) in den Befestigungsfuß (2) zur Verbindung mit einer an der schwimmfähigen Vorrichtung angeordneten Halterung (19) ausläuft, und ferner von der Verkleidung (3) ausgehend die Schutzvorrichtung (5, 24) vorhanden ist, die die Antriebsschraube (7) ringförmig oder durch einen Kreis- oder Bogenabschnitt in einem Abstand umgibt, die wasserdichte Verkleidung (3) zwei vorstehende, beabstandete Verbindungsstützen (25) aufweist, deren Enden durch die Schutzvorrichtung (24) überspannt werden **dadurch gekennzeichnet, dass** die wasserdichte Verkleidung (3) im Bereich des Motors (17) zumindest doppelwandig ausgeführt ist und an ihrer Außenhaut mit Einlassöffnungen (27) zum Eintritt von Kühlwasser durchbrochen ist, das im Bereich der Verbindungsstützen (25) über Auslassöffnungen (30) wieder austreten kann, und dass die elektrische Kabelverbindung einerseits über einen Stromversorgungsanschluss (4) durch einen Kanal (13) innerhalb der Halterung (10) zum Motor (17) ausgeführt und steckbar mit dem Energiespeicher verbunden ist.

2. Antrieb nach Anspruch 1, **dadurch gekennzeichnet, dass** die Halterung (19) eine Aufnahme (20) aufweist, die eine komplementäre Ausbildung des Befestigungsfußes (2) beinhaltet, und dass zur Sicherung des eingesetzten Antriebes (1, 26) in die Halterung (19) der Befestigungsfuß (2) oder die Halterung (10) einen Durchbruch (14) aufweist, der mit einer Vertiefung (21) in der Halterung (19) korrespondiert, über die der Antrieb (1, 26) durch eine einsetzbare Sicherung in der Halterung (19) festsetzbar ist.

3. Antrieb nach den Ansprüchen 1 oder 2, **dadurch gekennzeichnet, dass** der Befestigungsfuß (2) eine gerade Aufstandsfläche (23) aufweist.

4. Antrieb nach Anspruch 1, **dadurch gekennzeichnet, dass** zur Befestigung der Schutzvorrichtung (5) von der Halterung (10) und der Verkleidung (3) Verbindungsstücke (6, 9) ausgehen, die über Verbindungen (18) mit den Verbindungsstücken (6, 9) befestigt sind.

5. Antrieb nach Anspruch 1, **dadurch gekennzeichnet, dass** die Enden der Schutzvorrichtung (24) jeweils Abschnitte (32) aufweisen, die gegenüber der Schutzvorrichtung (24) abweisend nach außen abgespreizt sind.

6. Antrieb nach einem oder mehreren der vorhergehenden Ansprüche, **dadurch gekennzeichnet, dass** die Verkleidung (3) mit der Halterung (10) und die Schutzvorrichtung (5, 24) aus Kunststoff bestehen.

7. Antrieb nach Anspruch 1, **dadurch gekennzeichnet, dass** der Energiespeicher als Akkumulator, vorzugsweise als Lithium-Ionen-Akkumulator ausgebildet ist und mit einer Steuerung/Regelung sowie einer Sender-/Empfängereinheit innerhalb einer wasserdichten Box untergebracht ist.

8. Antrieb nach Anspruch 1, **dadurch gekennzeichnet, dass** die Steuerung/Regelung des Motors (17) in Verbindung mit der Sender-/Empfängereinheit durch eine Fernbedienung bedienbar ist, wobei die Fernbedienung neben Tasten zur Veränderung der Motordrehzahl Anzeigeelemente für die Motordrehzahl und den Ladezustand des Energiespeichers aufweist.

9. Antrieb nach den Ansprüchen 7 und 8, **dadurch gekennzeichnet, dass** die Steuerung/Regelung automatisch bei einem verminderten Ladezustand des Energiespeichers auf eine Bestromung des Antriebes (1, 26) umschalten kann, die zu einer geringeren Fahrgeschwindigkeit führen kann.

10. Antrieb nach einem der vorhergehenden Ansprüche, **dadurch gekennzeichnet, dass** die schwimmfähige Vorrichtung als Belly-Boot ausgebildet ist.

## Claims

1. An electro-mechanical drive (1, 26) for a floatable device, which is usable in sport fishing, comprising an electrical cable connection, a water-tight casing (3), a drive propeller (7), a narrow mount (10), a mounting foot (2), a protective device (5, 24) and a motor (17), wherein the drive (1, 26) is connected to an energy storage device via the electrical cable connection and the motor (17) of said drive via the drive shaft (31) thereof is connected to the drive propeller (7), which is located outside the water-tight casing (3), and the narrow mount (10) is connected to the casing (3) on one side, wherein a free end of the mount (10) ends in the mounting foot (2) for the connection to a mount (19), which is disposed at the floatable device, and furthermore, starting at the casing (3), the protective device (5, 24) is provided, which in a ring-shape or by a segment of a circle or of an arc surrounds the drive propeller (7) at a distance, the water-tight casing (3) includes two protruding and spaced-apart connecting supports (25), the protective device (24) spanning over the ends of said connecting supports, **characterized in that**, in the area of the motor (17), the water-tight casing (3) is at least embodied double-walled, and in the exterior skin thereof is penetrated by intake openings (27) for the cooling water to enter, which may exit again via exit openings (30) in the area of the connecting supports (25), and **in that**, at one end via a power supply connection (4), the electrical cable connection is guided through a channel (13) within the mount (10) to the motor (17) and connected to the energy storage device in a pluggable manner.

2. The drive according to claim 1, **characterized in that** the mount (19) includes a reception (20), which includes a complementary formation of the mounting foot (2), and **in that** for securing the drive (1, 26) inserted into the mount (19) the mounting foot (2) or the mount (10) includes a break-through (14), which corresponds to a depression (21) in the mount (19), via which the drive (1, 26) is arrestable in the mount (19) by means of an insertable securing device.

3. The drive according to the claims 1 or 2, **characterized in that** the mounting foot (2) includes a straight contact area (23).

4. The drive according to claim 1, **characterized in that**, for attaching the protective device (5), connecting pieces (6, 9), which are attached to the connecting pieces (6, 9) via connections (18), start at the mount (10) and at the casing (3).

5. The drive according to claim 1, **characterized in that** the ends of the protective device (24) have respective sections (32), which are projecting outwards facing away from the protective device.

6. The drive according to one or more of the preceding claims, **characterized in that** the casing (3) with the mount (10) and the protective device (5, 24) consist of plastic material.

7. The drive according to claim 1, **characterized in that** the energy storage device is formed as an accumulator, preferably as a lithium ion accumulator and with an open-loop/closed-loop control as well as a transceiver unit is arranged within a water-tight box.

8. The drive according to claim 1, **characterized in that** the open-loop/closed-loop control of the motor (17) in conjunction with the transceiver unit is manipulatable by means of a remote control, wherein the remote control, in addition to buttons for modifying the rotational speed of the motor, includes display elements for the rotational speed of the motor and the charge status of the energy storage device.

9. The drive according to the claims 7 and 8, **characterized in that** during a reduced charge status of the energy storage device, the open-loop/closed-loop control is able to automatically switch to an energizing of the drive (1, 26), which may result in a lower traveling speed.

10. The drive according to any of the preceding claims, **characterized in that** the floatable device is formed as a belly boat.

## Revendications

1. Entraînement électromécanique (1, 26) pour un dispositif flottable, lequel dispositif est utilisable pour la pêche à la ligne, comportant une connexion électrique à câble, un revêtement étanche à l'eau (3), une hélice de propulsion (7), une attache étroite (10), un pied de fixation (2), un dispositif protecteur (5, 24) et un moteur (17), dans lequel l'entraînement (1, 26) est connecté à un accumulateur d'énergie via la connexion électrique à câble et dont le moteur (17) via son axe d'entraînement (31) est connecté à l'hélice de propulsion (7), laquelle est agencée en dehors du revêtement étanche à l'eau (3), et l'attache étroite (10) à une extrémité est connectée au revêtement (3), une extrémité libre de l'attache (10) s'étendant dans le pied de fixation (2) pour la connexion à une attache (19) qui est agencée sur le dispositif flottable, et par ailleurs en partant du revêtement (3) étant présent le dispositif protecteur (5, 24), lequel en forme d'anneau ou par un segment de cercle ou d'arc entoure l'hélice de propulsion (7) à une distance, le revêtement étanche à l'eau (3) présentant deux supports de connexion (25) projetants et espacés, dont les extrémités sont recouvertes par le dispositif protecteur (24), **caractérisé en ce que**, dans la région du moteur (17), le revêtement étanche à l'eau (3) est aménagé au moins à double paroi et son enveloppe extérieure est pénétrée par des ouvertures de prise d'eau (27) pour l'admission d'eau de refroidissement, laquelle peut s'écouler dans la région des supports de connexion (25) par des ouvertures de sortie (30), et **en ce que** d'une part la connexion électrique à câble est réalisée via un raccord d'alimentation en courant (4) par un canal (13) à l'intérieur de l'attache (10) vers le moteur (17) et est connectée à l'accumulateur d'énergie de façon enfichable.

2. Entraînement selon la revendication 1, **caractérisé en ce que** l'attache (19) comprend une réception (20), laquelle inclut un aménagement complémentaire du pied de fixation (2), et **en ce que**, pour la sécurisation de l'entraînement (1, 26) inséré dans l'attache (19), le pied de fixation (2) ou l'attache (10) comprend un passage (14), lequel correspond à une dépression (21) dans l'attache (19), via laquelle l'entraînement (1, 26) est immobilisable dans l'attache (19) par l'intermédiaire d'un dispositif de sécurisation insérable.

3. Entraînement selon les revendications 1 ou 2, **caractérisé en ce que** le pied de fixation (2) comprend une surface de contact (23) plate.

4. Entraînement selon la revendication 1, **caractérisé en ce que** pour la fixation du dispositif protecteur (5) des pièces de connexion (6, 9) s'étendent à partir de l'attache (10) et du revêtement (3), qui sont fixées sur les pièces de connexion (6, 9) via des connexions (18).

5. Entraînement selon la revendication 1, **caractérisé en ce que** les extrémités du dispositif protecteur (24) comprennent des sections (32) respectives, lesquelles s'écartent vers l'extérieur de façon détournée par rapport au dispositif protecteur (24).

6. Entraînement selon l'une ou plusieurs des revendications précédentes, **caractérisé en ce que** le revêtement (3) avec l'attache (10) et le dispositif protecteur (5, 24) consistent en matière plastique.

7. Entraînement selon la revendication 1, **caractérisé en ce que** l'accumulateur d'énergie est aménagé comme accumulateur, de préférence comme accumulateur aux ions lithium, et avec un contrôle/réglage de même qu'une unité émettrice-réceptrice est accommodé dans un boîtier étanche à l'eau.

8. Entraînement selon la revendication 1, **caractérisé en ce que** le contrôle/réglage du moteur (17) ensemble avec l'unité émettrice-réceptrice est opérable par une télécommande, la télécommande comprenant en plus des boutons pour la modification de la vitesse de rotation du moteur, des éléments d'affichage pour la vitesse de rotation du moteur et la condition de charge de l'accumulateur d'énergie.

9. Entraînement selon les revendications 7 et 8, **caractérisé en ce que**, lors d'une condition de charge diminuée de l'accumulateur d'énergie, le contrôle/réglage peut automatiquement commuter à une alimentation de l'entraînement (1, 26), qui peut résulter en une vitesse de déplacement réduite.

10. Entraînement selon l'une des revendications précédentes, **caractérisé en ce que** le dispositif flottable est aménagé comme tube de flotteur.
